# EUROPÄISCHE PATENTSCHRIFT

(11) **EP 0 566 899 B1**
(45) Veröffentlichungstag und Bekanntmachung des Hinweises auf die Patenterteilung: **27.08.1997**
(21) Anmeldenummer: 93105106.4
(22) Anmeldetag: 27.03.1993
(51) Int. Cl.: F25B 39/02, F28F 9/02, F28F 27/02

(54) **Wärmetauscher, insbesondere Verdampfer**
Heat exchanger, particularly evaporator
Echangeur de chaleur, notamment évaporateur

(30) Priorität: 16.04.1992 DE 4212721
(43) Veröffentlichungstag der Anmeldung: 27.10.1993
(73) Patentinhaber: Behr GmbH & Co., D-70469 Stuttgart (DE)
(72) Erfinder: Kopp, Joachim, W-7000 Stuttgart 1 (DE); Ruoff, Rainer, W-7141 Erdmannshausen (DE); Wolf, Walter, Dipl.-Ing., W-7155 Oppenweiler (DE)
(74) Vertreter: Wilhelm & Dauster Patentanwälte European Patent Attorneys

(56) Entgegenhaltungen:
- EP-A- 0 132 620
- EP-A- 0 379 701
- DE-A- 3 311 579
- DE-A- 3 909 164
- FR-A- 1 247 748
- FR-A- 2 539 856
- GB-A- 2 058 917
- US-A- 2 212 912
- US-A- 5 082 051
- US-A- 5 107 926

## Beschreibung

Die Erfindung betrifft einen Wärmetauscher, insbesondere einen Verdampfer für eine Klimaanlage, mit einer Verteileinrichtung, die einen Zulauf und von diesem Zulauf zu Rohren eines Wärmetauscherblockes führende, mittels eines Profilkörpers und Wandungen der Verteileinrichtung gebildete Einzelkanäle aufweist.

Bei einer bekannten Bauart (DE-A 33 11 575) ist der Profilkörper in ein Rundrohr eingesteckt. Um den Profilkörper in seiner Lage zu fixieren und um eine ausreichende Dichtheit zu erhalten, muß er eingepreßt werden.

Es ist auch ein insbesondere als Verdmpfer einzusetzender Wärmetauscher bekannt (DE-A 39 09 164), der aus einem System U-förmig gebogener Rohre gebildet ist, deren Enden in einem Boden gehalten sind. Die U-förmigen Rohre sind mittels Krümmern zu Gruppen zusammengefaßt, die jeweils einen Eintritt und einen Austritt aufweisen. Die Eintritte werden über einzelne Zuführrohre mit den zu verdampfenden Medium versorgt. Den Austritten der Gruppen ist eine gemeinsame Sammelvorrichtung zugeordnet, die aus zwei profilierten Platten gebildet ist, die Anschlußkanäle für mehrere Austritte bilden.

Es ist ferner ein insbesondere als Kondensator zu verwendender Wärmetauscher bekannt (EP-A 0 379 701), bei welchem die Anschlußkästen, in denen eine Vielzahl von Rohren beginnen oder münden, aus zwei Blechprofilen hergestellt sind.

Der Erfindung liegt die Aufgabe zugrunde, einen Wärmetauscher der eingangs genannten Art zu schaffen, der eine Verteileinrichtung aufweist, die aus einfach herzustellenden Teilen besteht und die einfach und insbesondere auch in einer Serienmontage in großen Stückzahlen mit möglichst geringem Aufwand und auch mittels Automaten zu montieren ist.

Diese Aufgabe wird dadurch gelöst, daß die Verteileinrichtung aus zwei dichtend miteinander verbundenen Blechprofilen zusammengefügt ist, die mit Anschlüsse für die Rohre und für ein Zulaufrohr bildenden Prägungen versehen sind und die zwischen sich den Profilkörper aufnehmen und zusammen mit diesem Profilkörper die von dem Anschluß für das Zulaufrohr zu den Anschlüssen für die Rohre führenden Einzelkanäle bilden, und daß wenigstens eines der Blechprofile mit einem den Profilkörper in einer vorgegebenen Position gegen Verdrehen sichernden Vorsprung versehen ist.

Derartige Blechprofile lassen sich einfach und vor allem auch mit hoher Maß- und Toleranzgenauigkeit herstellen und anschließend ebenso einfach zusammenfügen. Das Verbinden erfolgt durch Verlöten oder Verkleben, wobei dann bereits auch die Rohre des Wärmetauscherblockes und ein Zulaufrohr eingefügt und dichtend angebracht werden, d.h. beispielsweise eine Komplett-Lötung erfolgt. Durch den den Profilkörper in einer vorgegebenen Position sichernden Vorsprung wird bei der Montage die vorgegebene Lage des Profilkörpers gesichert, so daß dieser in seiner richtigen Einbaulage montiert werden muß.

In weiterer Ausgestaltung der Erfindung wird vorgesehen, daß die Blechprofile eine platten- oder leistenförmige Grundgestalt aufweisen und mit halbschalenförmigen Einprägungen versehen sind, zwischen denen in der Ebene der Rohrreihe liegende Verbindungsflächen belassen sind, in deren Bereich die Blechprofile dichtend miteinander verbunden sind. Dadurch ergeben sich große Verbindungsflächen, die einerseits eine sichere Abdichtung gewährleisten, während sie andererseits auch eine hohe Festigkeit herbeiführen, mit der die Blechprofile zusammengehalten sind.

In weiterer Ausgestaltung der Erfindung wird vorgesehen, daß die als Anschlüsse für die Rohre des Wärmetauscherblockes dienenden Einprägungen mit einer dem Innendurchmesser der Rohre angepaßten Verengung an die zentrale Einprägung anschließen. Damit wird einerseits ein strömungsgünstiger Querschnitt erhalten, während andererseits die Verengung einen Anschlag bildet, an dem die Rohre des Wärmetauscherblockes beim Einlegen angelegt werden, so daß ihre Position exakt bestimmt ist.

In weiterer Ausgestaltung der Erfindung wird vorgesehen, daß die Blechprofile mit wenigstens zwei beim Zusammenfügen fluchtend zueinander auszurichtenden Index-Löchern versehen sind. Diese Index-Löcher, die während der Herstellung der Blechprofile in einfacher Weise ausgestanzt werden können, gewährleisten eine lagegenaue Montage und anschließende Verbindung zwischen den beiden Blechprofilen. Ihre Anbringung kann in einfacher Weise während des Prägens oder Pressens der Blechprofile vorgenommen werden, so daß kein nennenswerter zusätzlicher Aufwand anfällt.

Bei einer anderen Ausgestaltung der Erfindung wird vorgesehen, daß eines der beiden Blechprofile mit als Anschlüsse für die Rohre des Wärmetauscherblockes dienenden Durchzügen versehen ist, und daß das andere Blechprofil als Deckel für das mit den Durchzügen versehene Blechprofil dient. Auf diese Weise läßt sich ebenfalls in preisgünstiger Weise eine Verteileinrichtung herstellen, die eine leichte Montage ermöglicht.

Weitere Merkmale und Vorteile der Erfindung ergeben sich aus der nachfolgenden Beschreibung der in der Zeichnung dargestellten Ausführungsformen und der Unteransprüche.
- Fig. 1: zeigt eine Ansicht auf eine Verteileinrichtung für einen Wärmetauscher, deren wesentlicher Bestandteil zwei zusammengefügte Blechprofile sind,
- Fig. 2: eine Seitenansicht eines der Blechprofile mit einem eingelegten Profilkörper, einem eingelegten Zulaufrohr und eingelegten Rohren eines Wärmetauscherblockes,
- Fig. 3: eine Teilansicht des Endbereiches eines der Blechprofile in größerem Maßstab,
- Fig. 4: einen Schnitt entlang der Linie IV-IV der Fig. 2 einer (vollständigen) Verteileinrichtung in größerem Maßstab und
- Fig. 5: einen Schnitt durch eine weitere Ausführungsform einer Verteileinrichtung für einen Wärmetauscher.

Die Verteileinrichtung nach Fig. 1 bis 4, die insbesondere für einen Verdampfer einer Fahrzeugklimaanlage bestimmt ist, enthält zwei Blechprofile (10, 11), die aus einer Aluminiumlegierung hergestellt und durch Pressen geformt sind. Ausgangsmaterial ist eine Blechplatte von etwa 1,0 mm Stärke, aus der ein streifenförmiger Gegenstand ausgestanzt wird, der mit mehreren, im nachstehenden noch beschriebenen Prägungen versehen ist.

Die Blechprofile (10, 11) besitzen eine zentrale, halbschalenförmige Einprägung (12), die einen Kanal bildet, der in der Ebene der Enden einer Reihe von Rohren (13) verläuft, die zu einem Wärmetauscherblock gehören. Der Kanal (12) ist an seinem Ende (14) geschlossen. An einem Anfang befindet sich eine ebenfalls halbschalenförmige Einprägung (15) von kleinerem Halbmesser, die eine Düse darstellt. Der Einprägung (15) geht eine weitere Einprägung (16) voraus, die in einer im Halbmesser erweiterten Einprägung (17) endet, die als ein Anschluß dient, in welche ein Zulaufrohr (18) eingesetzt ist. Zwischen den Einprägungen (12, 15 und 16) sind jeweils konische Übergänge geformt.

Wie aus Fig. 1 und 2 zu ersehen ist, bestehen sowohl bezüglich des Verlaufs des von den Einprägungen (16) gebildeten Kanals sehr große konstruktive Freiheiten als auch bezüglich der räumlichen Anordnung. Bei dem Ausführungsbeispiel besitzt der Kanal in der Ebene der Fig. 1 einen Z-förmigen Verlauf und in der Ebene der Fig. 2 einen U-förmigen Verlauf, so daß das Zulaufrohr (18) seitlich und in der Höhe versetzt zu der Rohrreihe zu liegen kommt. Es sind jedoch beliebige Abwandlungen bezüglich der Lage des Zulaufrohrs (18) möglich. Insbesondere ist es möglich, die Bleckprofile (10, 11) in ebenem Zustand zu löten und danach zu biegen.

Von der zentralen Einprägung (12) zweigen entsprechend der Anzahl der Rohre (13) mehrere quer gerichtete, ebenfalls halbschalenförmige Einprägungen (19) ab, die als Anschlüsse für die Rohre dienen. Diese Einprägungen (19) besitzen eine gestufte Gestalt, d.h. sie beginnen an der zentralen Einprägung (12) mit einem kleineren Halbmesser, der dem Innendurchmesser der Rohre (13) angepaßt ist, und gehen dann in einen äußeren Abschnitt mit einem größeren Halbmesser über, der an den Außendurchmesser der Rohre (13) angepaßt ist. Die Stufe zwischen den Abschnitten der Einprägungen (19) dient jeweils als ein Anschlag für die Rohre (13). Diese Rohre (13) sind in nicht näher dargestellter Weise mit quer verlaufenden Rippen versehen, wie dies bei derartigen Wärmetauschern allgemein üblich ist. Die Rohre (13) sind Teil eines vormontierten Rohr-Rippen-Pakets, die miteinander während der Komplett-Lötung verbunden werden.

In die zentralen Einprägungen (12) ist ein Profilkörper (20) eingelegt, der einen etwa sternförmigen Querschnitt aufweist.

Die sternförmig ausgerichteten Stege des Profilkörpers (20) verlaufen in axialer Richtung schraubenlinienförmig oder wendelförmig, so daß sie zusammen mit der Innenwandung der Einprägungen (12) den in diesem Bereich vorhandenen Kanal in Einzelkanäle unterteilen, die wendelförmig jeweils zu einer der Einprägungen (19) laufen.Jedem Rohr (13) des Wärmetauscherblocks ist somit ein Einzelkanal zugeordnet, der an der von den Einprägungen (15) gebildeten, sich konisch erweiterten Düse beginnt, in deren Bereich der Profilkörper (20) mit einem spitz beginnenden Anfang hineinragt. Der Profilkörper (20) ist bezüglich seiner Länge der Länge der Einprägungen (12) angepaßt, so daß er in axialer Richtung fixiert ist. Das Blechprofil (10) ist im Bereich der Einprägung (12) mit einer eingeprägten Nase (21) versehen, die zwischen zwei Stege des Profilkörpers greift und diesen gegen ein Verdrehen sichert.

Alle Einprägungen (12, 15, 16, 17 und 19) werden jeweils von großflächigen, planen Verbindungsflächen begrenzt, mit denen die beiden Blechprofile (10, 11) einander gegenüberliegend dicht verbunden werden. Dieses Verbinden erfolgt nach dem Einlegen der Enden der Rohre (13), des Zulaufrohres (18) und des Profilkörpers in die betreffenden Einprägungen. Bei einer ersten Ausführungsform werden diese Verbindungsflächen miteinander sowie die Rohre (13) mit den Einprägungen (19), das Zulaufrohr mit der Einprägung (17) und auch der Profilkörper (20) mit den Einprägungen (12) mittels Löten verbunden. Hierzu wird vorgesehen, daß die Innenseiten der Profilbleche (10, 11) mit einer Lotplattierung versehen sind. Eine Lotplattierung kann auch auf den Rohren (13) und dem Zulaufrohr (18) vorgesehen werden. Bei dieser Ausführungsform wird dann zweckmäßigerweise ein metallischer Profilkörper (20), beispielsweise aus einem stranggepreßten Aluminiumprofil, vorgesehen.

Bei einer anderen Ausführungsform werden die Blechprofile (10, 11) miteinander sowie mit den Rohren (13) und dem Zulaufrohr (18) mittels eines Klebmittels verbunden. Der Profilkörper (20) kann auch als ein Kunststofformteil hergestellt sein. In allen Fällen bieten die großflächigen Verbindungsflächen eine hohe Festigkeit und auch eine sehr gute Dichtheit.

Während bei der Ausführungsform nach Fig. 1 bis 4 vorgesehen ist, daß die Trennfuge zwischen den beiden Blechprofilen (10, 11) in der gemeinsamen Ebene der Rohre (13) verläuft, ist bei der Ausführungsform nach Fig. 5 vorgesehen, daß die Trennfuge zwischen einem Blechprofil (22) und einem weiteren Blechprofil (23) quer zu dieser gemeinsamen Ebene der Rohre des Wärmetaucherblockes verläuft. Bei diesem Ausführungsbeispiel ist das eine halbschalenförmige zentrale Einprägung (12') für den Profilkörper (20) aufweisende Blechprofil mit Durchzügen (24) versehen, in die die Enden der Rohre (13) eines Wärmetauscherblockes eingesetzt sind.

Wie in Fig. 5 dargestellt ist, werden die Enden der Rohre (13) auf Anschlag gegen die Rippen des Profilkörpers (20) eingeführt. Das Blechprofil (22) ist an seinen Rändern mit einer abgestuften Abkantung (25) versehen, in der das nur als ein Deckel dienende Blechprofil (23) mit seinen Rändern eingesetzt ist. Auch in diesem Fall werden die Blechprofile (22, 23) mit den Rohren (13), dem Profilkörper (20) und einem nicht dargestellten Zulaufrohr dichtend verlötet.

Wie schon erwähnt wurde, bilden die Rohre (13) mit nicht dargestellten Rippen einen Wärmetauscherblock, einen sogenannten Rohrrippenblock. Die nicht dargestellten Enden der Rohre (13) werden von einer Sammeleinrichtung aufgenommen, die entsprechend der Verteileinrichtung ebenfalls aus zwei Blechprofilen gebildet werden kann. Diese Sammeleinrichtung wird in den meisten Fällen den gleichen Aufbau wie die Verteileinrichtung haben. In manchen Fällen wird es jedoch möglich sein, die Sammeleinrichtung etwas zu vereinfachen und beispielsweise auf den Profilkörper (20) zu verzichten.

Wie in Fig. 2 zu sehen ist, sind die Blechprofile (10, 11) im Bereich ihrer Verbindungsflächen mit mehreren Index-Löchern (26) versehen, die zweckmäßigerweise bei dem Formen der Blechprofile (10, 11) mit eingestanzt werden. Diese Index-Löcher (26) erlauben es, die beiden Blechprofile (10, 11) bei der Montage exakt zusammenzufügen, wozu die Index-Löcher (26) der beiden Blechprofile fluchtend übereinander gebracht werden. Dies kann beispielsweise mit Hilfe von Dornen einer Montagevorrichtung geschehen.

## Patentansprüche

1. Wärmetauscher, insbesondere Verdampfer für eine Klimaanlage, mit einer Verteileinrichtung, die einen Zulauf und von diesem Zulauf zu Rohren eines Wärmetauscherblockes führende, mittels eines Profilkörpers (20) und Wandungen der Verteileinrichtung gebildete Einzelkanäle aufweist, dadurch gekennzeichnet, daß die Verteileinrichtung aus zwei dichtend miteinander verbundenen Blechprofilen (10, 11; 22, 23) zusammengefügt ist, die mit Anschlüsse für die Rohre (13) und für ein Zulaufrohr (18) bildenden Prägungen (19, 17, 24) versehen sind und die zwischen sich den Profilkörper (20) aufnehmen und zusammen mit diesem Profilkörper die von dem Anschluß für das Zulaufrohr (18) zu den Anschlüssen für die Rohre (13) führenden Einzelkanäle bilden, und daß wenigstens eines der Blechprofile mit einem den Profilkörper in einer vorgegebenen Position gegen Verdrehen sichernden Vorsprung (21) versehen ist.

2. Wärmetauscher nach Anspruch 1, dadurch gekennzeichnet, daß die Blechprofile (10, 11) eine platten- oder leistenförmige Grundgestalt aufweisen und mit halbschalenförmigen Einprägungen (12, 15, 16, 17, 19) versehen sind, zwischen denen in der Ebene der Rohre liegende Verbindungsflächen belassen sind, in deren Bereich die Blechprofile miteinander dichtend verbunden sind.

3. Wärmetauscher nach Anspruch 2, dadurch gekennzeichnet, daß die als Anschlüsse für die Rohre (13) des Wärmetauscherblockes dienenden Einprägungen (19) mit einer dem Innendurchmesser der Rohre (13) angepaßten Verengung an eine den Profilkörper (20) aufnehmende zentrale Einprägung (12) anschließen.

4. Wärmetauscher nach einem der Ansprüche 1 bis 3, dadurch gekennzeichnet, daß in einem Kanal (16) zwischen dem Anschluß für des Zulaufrohr (18) und dem Profilkörper (20) eine düsenförmige Verengung (15) eingeformt ist.

5. Wärmetauscher nach Anspruch 4, dadurch gekennzeichnet, daß der Profilkörper (20) mit einem angespitzten Anfang versehen ist und mit diesem Anfang in die düsenförmige Verengung (15) hineinragt.

6. Wärmetauscher nach einem der Ansprüche 1 bis 5, dadurch gekennzeichnet, daß die Blechprofile (10, 11) mit wenigstens zwei beim Zusammenfügen fluchtend zueinander auszurichtenden Index-Löchern (26) versehen sind.

7. Wärmetauscher nach Anspruch 1, dadurch gekennzeichnet, daß eines der beiden Blechprofile (22, 23) mit als Anschlüsse für die Rohre (13) des Wärmetauscherblockes dienenden Durchzügen (24) versehen ist und daß das andere Blechprofil (23) als Deckel für das mit den Durchzügen versehene Blechprofil dient.

8. Wärmetauscher nach einem der Ansprüche 1 bis 7, dadurch gekennzeichnet, daß die Blechprofile (10, 11; 22, 23) aus einer Aluminiumlegierung hergestellt sind.

9. Wärmetauscher nach einem der Ansprüche 1 bis 8, dadurch gekennzeichnet, daß die Blechprofile (10, 11; 22, 23) auf ihrer Innenseite mit einer Lotplattierung versehen sind.

## Claims

1. Heat-exchanger, in particular an evaporator for an air-conditioning unit, with a distributor device comprising an inlet and individual channels formed by a shaped body (20) and the walls of the distributor device and leading from the said inlet to the tubes of a heat-exchanger block, **characterized in that** the distributor device is made by joining together in a leakproof way two shaped sheet components (10, 11; 22, 23) which are provided with concavities (19, 17, 24) that form connections for tubes (13) and for an inlet pipe (18) and which hold the shaped body (20) between them and, together with the said shaped body, form individual channels leading from the connection for the inlet pipe (18) to the connections for the tubes (13), and at least one of the shaped sheets is provided with a projection (21) which secures the shaped body in a predetermined position against rotation.

2. Heat-exchanger according to Claim 1, **characterized in that** the shaped sheet components (10, 11) are essentially of plate or strip shape and are provided with press-formed concavities (12, 15, 16, 17, 19) of semicircular section between which contact surfaces are left in the plane of the tubes, whereby the shaped sheets are joined in a leakproof way.

3. Heat-exchanger according to Claim 2, **characterized in that** the concavities (19) serving as connections for the tubes (13) of the heat-exchanger block have a constriction ending at a central concavity (12) which holds the shaped body (20), the said constriction matching the internal diameter of the tubes (13).

4. Heat-exchanger according to any of Claims 1 to 3, **characterized in that** a nozzle-shaped constriction (15) is formed in a channel (16) between the connection for the inlet pipe (18) and the shaped body (20).

5. Heat-exchanger according to Claim 4, **characterized in that** the shaped body (20) is pointed at one end, and the said point projects into the nozzle-shaped constriction (15).

6. Heat-exchanger according to any of Claims 1 to 5, **characterized in that** the shaped sheets (10, 11) are provided with at least two locating holes (26) that must be brought into alignment when the sheets are joined together.

7. Heat-exchanger according to Claim 1, **characterized in that** one of the two shaped sheet components (22, 23) is provided with passages (24) serving as connections for the tubes (13) of the heat-exchanger block, and the other shaped sheet component (23) serves as a cover for the one comprising the said passages.

8. Heat-exchanger according to any of Claims 1 to 7, **characterized in that** the shaped sheet components (10, 11; 22, 23) are made from an aluminium alloy.

9. Heat-exchanger according to any of Claims 1 to 8, **characterised in that** the shaped sheet components (10, 11; 22, 23) are braze-coated on their inside.

## Revendications

1. Echangeur de chaleur, en particulier évaporateur d'une installation de climatisation, comprenant un dispositif de distribution comprenant une arrivée ainsi que des canaux individuels menant de cette arrivée aux tubes d'un bloc échangeur de chaleur et formés au moyen d'un corps profilé (20) et de parois du dispositif de distribution, caractérisé en ce que le dispositif de distribution est formé d'un assemblage de deux tôles profilées (10, 11 ; 22, 23) reliées l'une à l'autre de manière étanche, comportant des empreintes (19, 17, 24) formant des raccord aux tubes (13) et à un tuyau d'arrivée (18) et logeant entre elles le corps profilé (20) de manière à former avec ce corps profilé des canaux individuels menant du raccord au tuyau d'arrivée (18) aux raccords des tubes (13) et en ce qu'au moins l'un des profilés de tôle comporte une protubérance (21) bloquant le corps profilé à une position prescrite et l'empêchant de tourner.

2. Echangeur de chaleur selon la revendication 1, caractérisé en ce que les profilés de tôle (10, 11) ont une configuration de base en forme de plaque ou de listel et sont pourvus d'empreintes en forme de demi-coquilles (12, 15, 16, 17, 19) entre lesquelles sont laissées subsister des surfaces d'assemblage situées dans le plan des tubes et par lesquelles les profilés de tôle sont reliés de manière étanche l'un à l'autre.

3. Echangeur de chaleur selon la revendication 2, caractérisé en ce que les empreintes (19) servant de raccords aux tubes (13) du bloc échangeur de chaleur se raccordent à une empreinte centrale (12) de logement du corps profilé (20) par un rétrécissement adapté au diamètre intérieur des tubes (13).

4. Echangeur de chaleur selon l'une des revendications 1 à 3, caractérisé en ce qu'un rétrécissement en forme de tuyère (15) est réalisé par formage dans un canal (16) situé entre le raccord au tuyau d'arrivée (18) et le corps profilé (20).

5. Echangeur de chaleur selon la revendication 4, caractérisé en ce que le corps profilé (20) comporte un début formant une pointe et pénètre par ce début dans le rétrécissement en forme de tuyère (15).

6. Echangeur de chaleur selon l'une des revendications 1 à 5, caractérisé en ce que les profilés de tôle (10, 11) comportent au moins deux trous de repérage (26) devant être alignés de manière à se correspondre pour l'assemblage.

7. Echangeur de chaleur selon la revendication 1, caractérisé en ce que l'un des deux profilés de tôle (22, 23) comporte des passages (24) servant de raccords aux tubes (13) du bloc échangeur de chaleur et en ce que l'autre profilé de tôle (23) sert de couvercle au profilé de tôle comportant des passages.

8. Echangeur de chaleur selon l'une des revendications 1 à 7, caractérisé en ce que les profilés de tôle (10, 11 ; 22, 23) sont réalisés en un alliage d'aluminium.

9. Echangeur de chaleur selon l'une des revendications 1 à 8, caractérisé en ce que les profilés de tôle (10, 11 ; 22, 23) sont munis d'un placage de brasure sur leur côté intérieur.
